# EUROPÄISCHE PATENTSCHRIFT

(11) **EP 1 520 926 B1**
(45) Veröffentlichungstag und Bekanntmachung des Hinweises auf die Patenterteilung: **01.10.2008**
(21) Anmeldenummer: 04021341.5
(22) Anmeldetag: 08.09.2004
(51) Int. Cl.: D06F 39/08, F16L 41/16, F16L 11/118

(54) **Spül-und/oder Waschmaschinenablaufschlauch mit integrierter Ventileinrichtung**
Drain hose with integrated valve for washing machine and/or dishwasher
Tuyau de drainage avec dispositif de soupape integré pour machine à laver et/ou lave-vaiselle

(30) Priorität: 01.10.2003 DE 20315156 U
(43) Veröffentlichungstag der Anmeldung: 06.04.2005
(73) Patentinhaber: FRÄNKISCHE ROHRWERKE GEBR. KIRCHNER GmbH & Co KG, D-97486 Königsberg (DE)
(72) Erfinder: Büttner, Matthias Michael, 96106 Ebern OT Bramberg (DE)
(74) Vertreter: Herzog, Markus

(56) Entgegenhaltungen:
- DE-A- 2 824 395
- DE-A- 19 817 109
- DE-B- 1 100 404
- US-A- 3 921 914
- US-A- 4 546 789

## Beschreibung

Die Erfindung betrifft einen Spül- und/oder Waschmaschinenablaufschlauch gemäß dem Oberbegriff des Anspruchs 1. Ein derartiger Ablaufschlauch ist aus der gattungsbildenden GB-A-2 090 382 bekannt. Im Haushalt, in der Gastronomie, in Waschsalons und dgl. werden Geschirrspülmaschinen und Waschmaschinen gemäß ihrer jeweiligen Funktion eingesetzt. Im Haushalt beispielsweise werden Spülmaschinen und Waschmaschinen in zunehmendem Maße nicht mehr ebenerdig aufgestellt, sondern werden erhöht in Einbauküchen oder auf anderen Unterkonstruktionen eingesetzt. Diese Art des Einbaus soll einen zusätzlichen Komfort dahingehend bringen, dass sich die Bedienungspersonen nicht bücken müssen, um etwa Teller in Geschirrspülmaschinen einzuräumen oder Schmutzwäsche bzw. saubere Wäsche in bzw. aus Waschmaschinen zu befördern.

Dieser zusätzliche Komfort für den Benutzer hat zur Folge, dass das aus der jeweiligen Maschine zu entfernende Schmutzwasser eine größere Entfernung von der Maschine zum Ablaufsiffon zurückzulegen hat. Hierdurch treten verschiedene Probleme auf. Im Bereich des Ablaufschlauches entsteht durch das ablaufende Wasser in der zugehörigen Entsorgungspumpe, etwa eine Laugenpumpe, ein erheblicher Unterdruck, der Teile des ansonsten geflutet zurückbleibenden Maschinensystems leer saugt. Hierdurch wird die Entsorgungspumpe wiederum häufig im geleerten Zustand betrieben, was die Lebensdauer der Pumpe sehr verkürzen kann. Ferner kommt es zu Abpumpstörungen, zu Geräuschbelästigungen und, wenn das ansonsten geflutete Rohrleitungssystem längere Zeit offen steht, gelegentlich auch zu Geruchsbelästigungen.

Aus der US-A-4,546,789 ist ein Abwasserrohr bekannt mit einem längserstreckten Hohlkörper zur Ableitung von Flüssigkeit, wobei der Hohlkörper einen Anschlussabschnitt umfasst, um den Hohlkörper an eine Flüssigkeitszufuhr anzuschließen, sowie ein Ablaufende, um die Flüssigkeit zu entsorgen, und mit einem Abzweigungsleitungsabschnitt, welcher an einen Abzweigungsabschnitt anschließt, der im Verlauf des längserstreckten Hohlkörpers vorgesehen ist. Der Abzweigungsleitungsabschnitt ist mit einem Ventilbereich ausgebildet ist, welcher einen von Hand betätigbaren Verschlusskörper umfasst, um eine Zugangsmöglichkeit für das Einführen mechanischer Reinigungsgeräte zu schaffen.

Die DE-B-11 00 404 betrifft Pressluftleitungen mit Selbstschlussventilen zum Anschluss von Zweigleitungen. Die Selbstschlussventile sind von Hand betätigbare Ventile, denn sie öffnen, wenn eine Zweigleitung aufgeschraubt wird, und schließen erst, wenn die Zweigleitung wieder abgeschraubt wird.

Der Vollständigkeit halber sei zum weiteren Stand der Technik noch auf die DE-A-28 24 395, die DE-A-19817109 und die US-A-3,921,914 hingewiesen.

Es ist folglich eine Aufgabe der vorliegenden Erfindung, eine kostengünstige industrielle Lösung zur Verfügung zu stellen, um die oben genannten Probleme so weit als möglich und insbesondere insgesamt zu beseitigen. Ferner ist es eine bevorzugte Aufgabe eine Lösung anzubieten, die unter Einsatz einer geringen Teilevielfalt eine komplette und dichte Lösung bietet.

Erfindungsgemäß wird das der Erfindung zu Grunde liegende Problem durch den Gegenständ des unabhängigen Ansprüchs 1 gelöst. Zweckmäßige Ausführungsformen der erfindungsgemäßen Gegenstände gehen aus den Unteransprüchen hervor.

Die gemäß der Erfindung zu erzielenden Vorteile gemäß Anspruch 1 beruhen darauf, dass im Verlauf des längserstreckten Hohlkörpers des Ablaufschlauches ein Abzweigungsabschnitt vorgesehen ist, um eine Entlüftung des Ablaufschlauches zu ermöglichen bzw. das Entstehen eines Unterdrucks im Ablaufschlauch zu verhindern. Hierdurch kann verhindert werden, dass der Ablaufschlauch, die angeschlossene Entsorgungspumpe und andere Maschinenteile entleert werden, die geflutet bleiben sollten. Ein Leerlauf der zugehörigen Pumpe kann damit folglich verhindert werden, wobei durch die Integration eines Ventilbereiches, d.h., durch die einstückige Ausbildung des Ventilbereiches mit dem Abzweigungsabschnitt, eine komplettierte Lösung mit wenigsten Teilen zur Verfügung gestellt werden kann.

Zwar ist es möglich, den Ablaufschlauch auch in der Form von Gummischläuchen oder dgl. zu realisieren, jedoch hat es sich als vorteilhaft erwiesen, wenn der Hohlkörper des Ablaufschlauches ein Kunststoffwellrohr ist. Hierdurch lässt sich eine hohe Stabilität wie auch eine gute Flexibilität des Hohlkörpers erzielen.

Vorteilhafterweise umfasst der Abzweigungsabschnitt einen glattwandigen Bereich, der sich über einen Teil des Hohlkörpers des Ablaufschlauches erstreckt. Gerade in dem Falle, wenn der Hohlkörper als Kunststoffwellrohr ausgebildet ist, lässt sich der Abzweigungsabschnitt besser an dem Hohlkörper vorsehen.

Der Abzweigungsabschnitt umfasst vorteilhafterweise eine Öffnung, an die ein Abzweigungsleitungsabschnitt und/oder ein Ent- bzw. Belüftungsventil anschließbar ist.

Gegebenenfalls kann die Öffnung über eine die Öffnungskontur vorgebende Schwächungslinie erschließbar sein. D.h., der Ablaufschlauch kann zunächst in jede Art von Spül- und/oder Waschmaschine eingebaut werden, ohne dass ein Abzweigungsabschnitt mit Ventil und/oder dgl. vorgesehen sein muss. Über die Schwächungslinie lässt sich bei Bedarf dann immer noch die Öffnung in den Ablaufschlauch einbringen, um nachträglich den erforderlichen Abzweigungsleitungsabschnitt anschließen zu können, um im Bedarfsfall, d.h., wenn der Ablaufsiffon in Bezug auf die hochgestellte Maschine einen Unterdruck entstehen lässt, die erfindungsgemäßen Gegenmaßnahmen treffen zu können. Natürlich kann die Öffnung auch nachträglich durch Stanzen, Bohren oder dgl. vorgesehen werden.

Vorteilhafterweise umfasst der Abzweigungsabschnitt eine Ebene, so dass die Öffnung in den ebenen Bereich einbringbar ist, wodurch nachträgliche Anschlussarbeiten zum Anschließen eines Abzweigungsleitungsabschnittes sehr vereinfacht werden können. Dementsprechend umfasst die Ebene die Öffnung bzw. Öffnungskontur in vorteilhafter Weise.

Vorteilhafterweise schließt der Abzweigungsleitungsabschnitt des Abzweigungsabschnittes radial an den Hohlkörper an, wobei die Ebene in Bezug auf den Hohlkörper, so er zylindrisch ausgebildet ist, peripher zu dessen Wandung ausgerichtet ist. Natürlich kann der Hohlkörper auch anders geformt sein, d.h., abweichend von der Zylinderform, etwa mit einem rechteckigen oder ovalen Querschnitt. Aus fertigungstechnischen Gründen sowie aus Stabilitäts- und Kostengründen dürfte es jedoch am vorteilhaftesten sein, wenn der Hohlkörper des Ablaufschlauches im Querschnitt wie üblich rund ist, d.h., die Form eines längserstreckten Zylinders bzw. dementsprechend eines längserstreckten Hohlkörpers aufweist.

Um den Abzweigungsleitungsabschnitt anbringen zu können, ist erfindungsgemäß ein Zwischenanschlussstück vorgesehen, das zwischen den Abzweigungsleitungsabschnitt und den Hohlkörper des Ablaufschlauches zwischengeordnet ist. Dieses Zwischenanschlussstück, das in die Öffnung an dem Hohlkörper eingesetzt wird, ist als Dichtungs- und Verbindungselement ausgebildet, etwa als eine Gummistecktülle, in das ein Verbindungsabschnitt des Abzweigungsleitungsabschnittes eingesteckt wird.

Vorteilhafterweise weist der Abzweigungsleitungsabschnitt, etwa ein Wellrohr bzw. ein Kunststoffwellrohr einen Verbindungsabschnitt auf. Der Verbindungsabschnitt weist beispielsweise eine Rastschulter, ein Gewinde oder dgl. auf, um in einen mechanisch haltbaren Eingriff mit dem Zwischenanschlussstück gelangen zu können. Dementsprechend weist das Zwischenanschlussstück einen Eingriffsbereich auf, der einerseits mit dem zugeordneten Öffnungsbereich der Öffnung des Hohlkörpers in einen dichtenden Eingriff bringbar ist und andererseits mit dem Verbindungsabschnitt des Abzweigungsleitungsabschnittes.

Erfindungsgemäß weist der Ventilbereich des Abzweigungsleitungsabschnitt einen Verschlusskörper auf, etwa in der Form einer Kugel, wobei der Verschlusskörper im Falle eines Unterdrucks im längserstreckten Hohlkörper einen Druckausgleich bewerkstelligt. Es kann sich hierbei im weitesten Sinne um ein Über- bzw. Unterdruckventil handeln, das im Falle eines atmosphärischen Überdrucks bzw. eines Unterdrucks in dem Hohlkörper automatisch tätig wird, in dem der Verschlusskörper etwa aus einer abdichtenden Stellung entlastet wird, um einen Druckausgleich gegenüber der Atmosphäre zu bewerkstelligen, um ein Leersaugen einer Entsorgungspumpe in der betreffenden Maschine vermeiden zu können.

Der Ventilbereich kann ferner bevorzugt eine Dichtfläche umfassen. Im Falle eines Wasser- bzw. Flüssigkeitsandranges wird der Verschlusskörper, der bevorzugt leichter als die Flüssigkeit ist, angehoben bzw. gegen die Dichtfläche gedrückt, so dass über den Abzweigungsleitungsabschnitt keine Flüssigkeit austreten kann. Liegt kein Flüssigkeitsandrang vor, liegt der Verschlusskörper bzw. Ventilkörper auf einem Auflager auf, derart, dass über einem freibleibenden Leitungsbereich ein Druckausgleich erfolgen kann, d.h., eine Be- oder Entlüftung erfolgen kann.

Nachfolgend wird die vorliegende Erfindung unter Bezugnahme auf die beigefügten Figuren näher erläutert, wobei weitere erfindungsgemäße Merkmale, Zielsetzungen und gemäß der Erfindung erzielbare Vorteile offenbart werden. In den Darstellungen zeigen:
- Fig. 1: einen Ablaufschlauch mit Merkmalen gemäß der Erfindung in einer Seitenansicht;
- Fig. 1A: eine Schnittlinie durch den Gegenstand gemäß Fig. 1;
- Fig. 2: einen teilweisen Querschnitt, wie er sich gemäß Fig. 1a ergibt, wobei zusätzlich ein Abzweigungsablaufschlauch in einem teilweisen Längsschnitt seines Verbindungsabschnittes dargestellt ist; und
- Fig. 3: eine Prinzipdarstellung eines Abzweigungsleitungsabschnittes in einer Längsdarstellung.

In den nachfolgenden Figuren sind gleiche oder zumindest funktionsgleiche Bestandteile mit den gleichen Bezugszeichen benannt.

In der Fig. 1A ist ein Ablaufschlauch für Brauchwasser gezeigt, wie er für Spül- und/oder Waschmaschinen zum Einsatz gelangen kann. Der Ablaufschlauch 10 weist einen Anschlussabschnitt 12 auf, um das Wellrohr bzw. das den längserstreckten Hohlkörper 10 an die betreffende Maschine anzuschließen, um Brauchwasser entsorgen zu können. Ein Ablaufende 8 des Wellrohres 10 ist lediglich prinzipiell dargestellt, kann aber beispielsweise jedenfalls mit einem Anschlussabschnitt versehen sein, etwa mit Gewinde, mit Rastschulter sowie Dichtungsmaßnahmen oder dgl. Insoweit entspricht der erfindungsgemäße Ablaufschlauch prinzipiell einem herkömmlichen Ablaufschlauch, wie er aus dem Stand der Technik bekannt ist.

Gemäß der Erfindung ist zusätzlich ein Abzweigungsabschnitt 14, 16 vorgesehen, der in dem konkret dargestellten Beispiel einer Ausführungsform gemäß der Erfindung einen Glattbereich 14 mit einer Öffnung 16 umfasst, an die ein Abzweigungsleitungsabschnitt (siehe Fig. 2 und 3) anschließbar ist. Eine Öffnung 16 kann bereits vorgefertigt sein, oder es kann eine Schwächungslinie in die Wellrohrwandung im Bereich des Glattbereiches 14 eingebracht sein, etwa durch Prägen, Stanzen oder dgl. Die Öffnung kann dann durch Durchbrechen entlang der Schwächungslinie im Bedarfsfalle erschlossen werden.

In Fig. 2 ist ein Querschnitt des Rohres gemäß Fig. 1 im Bereich der Öffnung 16 und des Glattbereiches 14 angesetzt, der aus Fig. 2 ersichtlich ist.

Die Wandung des Rohres 10 ist dabei in dem Bereich des angesetzten Schnittes A-A als der glatte Bereich 14 ausgebildet. An die im Querschnitt runde Kontur ist ein ebener Bereich 26 angesetzt, wobei die durch den ebenen Bereich 26 aufgespannte Ebene peripher zu der Rundung des glattwandigen Bereiches 14 verläuft. In dem ebenen Bereich 26 ist die Öffnung 16 eingebracht, in die ein Zwischenanschlussstück 22 montiert ist. Das Zwischenanschlussstück 22 ist als Gummieinstecktülle ausgebildet und kann zum Einstecken in die Öffnung 16 radial nach innen komprimiert werden. Die Gummieinstecktülle bzw. das Zwischenanschlussstück 22 weist eine Nut 30 auf, in die die Ränder der Öffnung 16 hineinerstreckt sind, um einen mechanisch haltbaren und dichten Anschluss bewerkstelligen zu können. Dabei ist der ebene Bereich 26 mit der Öffnung 16 über eine eine warzenartige Erstreckung ergebende Konturen 36 am glatten Bereich 14 des Ablaufschlauches angesetzt. Die Gummieinstecktülle bzw. das Zwischenanschlussstück 22 weist einen Hinterschneidungsbereich 32 auf, in den eine Rastschulter bzw. ein Wiederlagerabschnitt 24 eines Verbindungsabschnittes 20 des Abzweigungsleitungsabschnittes 18 dichtend und mechanisch haltbar einzugreifen vermag.

Der Verbindungsabschnitt mit dem integrierten Ventilbereich weist zusätzlich ein Ventilgehäuse 34 mit einem Ventilkörper und hier mit einer Ventilkugel 28 auf, die zwischen dem Verbindungsabschnitt 20 und dem Abzweigungsleitungsabschnitt 18 angeordnet ist, um im Falle eines Brauchwasserandranges, der zu einem Überdruck führt, die Kugel 28 in eine dichtende Position etwa am oberen Ende 36 des Ventilgehäuses 34 zu bringen. Bei Auftreten eines Unterdrucks fällt die Kugel 28 aus der dichtenden Position auf ein Auflager 35, etwa zwei auch nachträglich einbringbare Querstreben, ein Sieb oder dgl. Dann kann Luft in den Ablaufschlauch 10 einströmen, um einen Unterdruck abzubauen.

Festzuhalten ist auch, dass natürlich anstelle von Wellrohren auch glattwandige Schläuche, etwa Gummischläuche, eingesetzt werden können. Aus Kostengründen ist jedoch die Verwendung von Wellrohren und insbesondere von Kunststoffwellrohren zu bevorzugen.

Damit lassen sich gemäß der Erfindung insbesondere im Hinblick auf hochgestellte Spül- und Waschmaschinen die eingangs genannten Vorteile erzielen, dass nämlich ein Pumpenleerlauf verhindert werden kann und Maschinenabschnitte, die geflutet sein sollten, nicht entleert werden. Der erfindungsgemäße Spül- und/oder Waschmaschinenablaufschlauch bietet ein integrierbares Konzept, das auch in vorhandene, eingebaute Geräte nachträglich eingebaut werden kann, etwa in dem Falle von auftretenden Fehlfunktionen, wenn etwa ein Pumpendefekt aufgetreten ist.

Eine Änderung der Anschlusstechnik der Pumpe ist hierbei nicht notwendig, da der erfindungsgemäße Ablaufschlauch an jeden genormten Spül- und/oder Waschmaschinenablauf anschließbar ist. Neben der Nachrüstbarkeit bietet die Erfindung auch eine vorteilhafte Wartungsfreundlichkeit, da der Abzweigungsleitungsabschnitt über das Zwischenanschlussstück lösbar bzw. nachträglich austauschbar ist.

## Patentansprüche

1. Spül- und/oder Waschmaschinen-Ablaufschlauch mit
- einem längserstreckten Hohlkörper (10) zur Ableitung einer Flüssigkeit aus der Spül- und/oder Waschmaschine, wobei der Hohlkörper (10) einen Anschlussabschnitt (12) umfasst, um den Hohlkörper (10) an die Spül- und/oder Waschmaschine anzuschließen, sowie ein Ablaufende (8), um die Flüssigkeit zu entsorgen, und
- einem Abzweigungsleitungsabschnitt (18), welcher an einen Abzweigungsabschnitt (14) anschließt, der im Verlauf des längserstreckten Hohlkörpers (10) vorgesehen ist, um eine Entlüftung des Ablaufschlauchs zu ermöglichen bzw. das Entstehen eines Unterdrucks im Ablaufschlauch zu verhindern,
wobei der Abzweigungsleitungsabschnitt (18) mit einem Ventilbereich (34, 35, 36) ausgebildet ist, welcher einen Verschlusskörper (28) umfasst, der sich dann, wenn Überdruck bzw. Flüssigkeitsandrang herrscht, automatisch dichtend gegen eine Dichtfläche anlegt, so dass über den Abzweigungsleitungsabschnitt (18) keine Flüssigkeit austreten kann, und dann, wenn Unterdruck bzw. kein Flüssigkeitsandrang herrscht, automatisch einen den Druckausgleich ermöglichenden Leitungsbereich freigibt,
**dadurch gekennzeichnet, dass** der Abzweigungsleitungsabschnitt (18) mit dem Ventilbereich (34, 35, 36) einstückig ausgebildet ist, und dass in den Abzweigungsabschnitt (14) eine Öffnung (16) eingebracht ist, in welche ein als Dichtungs- und Verbindungselement ausgebildetes Zwischenanschlussstück (22) eingesetzt ist, welches den Abzweigungsleitungsabschnitt (18) über die Öffnung (16) an den Hohlkörper (10) anschließt.

2. Spül- und/oder Waschmaschinenablaufschlauch nach Anspruch 1, **dadurch gekennzeichnet, dass** der Hohlkörper (10) ein Kunststoffwellrohr ist.

3. Spül- und/oder Waschmaschinenablaufschlauch nach einem der Ansprüche 1 oder 2, **dadurch gekennzeichnet, dass** der Abzweigungsabschnitt (14) einen glattwandigen Bereich aufweist, der sich über einen Teil des Hohlkörpers (10) erstreckt.

4. Spül- und/oder Waschmaschinenablaufschlauch nach einem der Ansprüche 1 bis 3, **dadurch gekennzeichnet, dass** der Abzweigungsabschnitt eine Ebene (26) umfasst.

5. Spül- und/oder Waschmaschinenablaufschlauch nach Anspruch 4, **dadurch gekennzeichnet, dass** die Ebene die Öffnung (16) bzw. Öffnungskontur umfasst.

6. Spül- und/oder Waschmaschinenablaufschlauch nach Anspruch 1, **dadurch gekennzeichnet, dass** der Abzweigungsleitungsabschnitt (18) des Abzweigungsabschnitts bevorzugt radial an den Hohlkörper anschließt.

7. Spül- und/oder Waschmaschinenablaufschlauch nach einem der voranstehanden Ansprüche, **dadurch gekennzeichnet, dass** das Zwischenanschlussstück eine Gummistecktülle ist.

8. Spül- und/oder Waschmaschinenablaufschlauch nach einem der voranstehenden Ansprüche, **dadurch gekennzeichnet, dass** der Abzweigungsleitungsabschnitt einen Verbindungsabschnitt (20) aufweist, der einen Verbindungsfunktionsabschnitt (24) umfasst, etwa eine Rastschulter, ein Gewinde oder dgl.

9. Spül- und/oder Waschmaschinenablaufschlauch nach einem der voranstehenden Ansprüche, **dadurch gekennzeichnet, dass** das Zwischenanschlussstück (20) einen Eingriffsbereich (30) umfasst, der mit dem zugeordneten Rand der Öffnung (16) in einen dichtenden Eingriff bringbar ist.

10. Spül- und/oder Waschmaschinenablaufschlauch nach einem der voranstehenden Ansprüche, **dadurch gekennzeichnet, dass** der Verschlusskörper in der Form einer Kugel (28) ausgebildet ist.

11. Spül- und/oder Waschmaschinenablaufschlauch nach einem der voranstehenden Ansprüche, **dadurch gekennzeichnet, dass** der Verschlusskörper (28) in einem einstückig mit dem Abzweigungsleitungsabschnitt (18) ausgebildeten Gehäuse oder Ventilgehäuse (34) aufgenommen ist.

12. Spül- und/oder Waschmaschinenablaufschlauch nach einem der voranstehenden Ansprüche, **dadurch gekennzeichnet, dass** dem Verschlusskörper (28) eine Dichtfläche (36) zugeordnet ist, die einstückig mit dem Gehäuse oder Ventilgehäuse, oder aber dem Abzeigungsleitungsabschnitt (18) ausgebildet ist.

13. Spül- und/oder Waschmaschinenablaufschlauch nach einem der voransteheden Ansprüche, **dadurch gekennzeichnet, dass** ein Auflager (35) für den Verschlusskörper (28) vorgesehen ist, auf dem die Verschlusskörper im Falle eines Unterdrucks aufliegt, bzw. wenn kein Flüssigkeitsandrang vorliegt, aufliegt, um über einem freien Strömungsquerschnitt, der durch den Verschlusskörper (28) nicht verschlossen wird, einen Druckausgleich zu ermöglichen.

## Claims

1. Dishwasher and/or washing-machine drain hose, with
- an elongate hollow body (10) for the discharge of a liquid from the dishwasher and/or washing machine, the hollow body (10) comprising a connection portion (12) in order to connect the hollow body (10) to the dishwasher and/or washing machine, and also a drain end (8) in order to dispose of the liquid, and
- a branch-off line portion (18) which adjoins a branch-off portion (14) which is provided along the elongate hollow body (10), in order to allow a venting of the drain hose or to prevent the occurrence of a vacuum in the drain hose,
the branch-off line portion (18) being designed with a valve region (34, 35, 36) which comprises a closing body (28) which, when excess pressure or a liquid surge prevails, automatically comes to bear sealingly against a sealing surface, so that no liquid can emerge via the branch-off line portion (18), and, when a vacuum or no liquid surge prevails, automatically releases a line region allowing pressure equalization,
**characterized in that** the branch-off line portion (18) is produced in one piece with the valve region (34, 35, 36), and **in that** the branch-off portion (14) has introduced into it an orifice (16), into which is inserted an intermediate connection piece (22) which is designed as a sealing and connecting element and which connects the branch-off line portion (18) to the hollow body (10) via the orifice (16).

2. Dishwasher and/or washing-machine drain hose according to Claim 1, **characterized in that** the hollow body (10) is a plastic corrugated tube.

3. Dishwasher and/or washing-machine drain hose according to either one of Claims 1 and 2, **characterized in that** the branch-off portion (14) has a smooth-walled region which extends over part of the hollow body (10).

4. Dishwasher and/or washing-machine drain hose according to one of Claims 1 to 3, **characterized in that** the branch-off portion comprises a plane (26).

5. Dishwasher and/or washing-machine drain hose according to Claim 4, **characterized in that** the plane comprises the orifice (16) or orifice contour.

6. Dishwasher and/or washing-machine drain hose according to Claim 1, **characterized in that** the branch-off line portion (18) of the branch-off portion preferably adjoins the hollow body radially.

7. Dishwasher and/or washing-machine drain hose according to one of the preceding claims, **characterized in that** the intermediate connection piece is a rubber grommet.

8. Dishwasher and/or washing-machine drain hose according to one of the preceding claims, **characterized in that** the branch-off line portion has a connecting portion (20) which comprises a connecting-function portion (24), for example a latching shoulder, a thread or the like.

9. Dishwasher and/or washing-machine drain hose according to one of the preceding claims, **characterized in that** the intermediate connection piece (20) comprises an engagement region (30) which can be brought into sealing engagement with the assigned margin of the orifice (16).

10. Dishwasher and/or washing-machine drain hose according to one of the preceding claims, **characterized in that** the closing body is designed in the form of a ball (28).

11. Dishwasher and/or washing-machine drain hose according to one of the preceding claims, **characterized in that** the closing body (28) is received in a housing or valve housing (34) produced in one piece with the branch-off line portion (18).

12. Dishwasher and/or washing-machine drain hose according to one of the preceding claims, **characterized in that** the closing body (28) is assigned a sealing surface (36) which is produced in one piece with the housing or valve housing or else with the branch-off line portion (18).

13. Dishwasher and/or washing-machine drain hose according to one of the preceding claims, **characterized in that** a bearing (35) for the closing body (28) is provided, on which the closing body lies in the event of a vacuum or when there is no liquid surge, in order to allow pressure equalization via a free flow cross section which is not closed by the closing body (28).

## Revendications

1. Tuyau de drainage pour machine à laver et/ou lave-vaisselle comprenant :
- un corps creux allongé (10) pour évacuer un liquide hors de la machine à laver et/ou du lave-vaisselle, le corps creux (10) comprenant une portion de raccordement (12), afin de raccorder le corps creux (10) à la machine à laver et/ou au lave-vaisselle, ainsi qu'une extrémité de drainage (8) pour éliminer le liquide, et
- une portion de conduite de dérivation (18) qui se raccorde à une portion de dérivation (14) qui est prévue dans l'étendue du corps creux allongé (10) afin de permettre un désaérage du tuyau de drainage ou d'empêcher la formation d'une dépression dans le tuyau de drainage,
la portion de conduite de dérivation (18) étant réalisée avec une région de valve (34, 35, 36) qui comprend un corps de fermeture (28), qui s'applique automatiquement et hermétiquement contre une surface d'étanchéité lorsqu'il règne une surpression ou un afflux de liquide, de sorte qu'aucun liquide ne puisse sortir par la portion de conduite de dérivation (18), et, lorsqu'il règne une dépression ou qu'il n'y a pas d'afflux de liquide, qui libère automatiquement une région de conduite permettant une compensation de la pression,
**caractérisé en ce que** la portion de conduite de dérivation (18) est réalisée d'une seule pièce avec la région de valve (34, 35, 36), et **en ce qu'**une ouverture (16) est pratiquée dans la portion de dérivation (14), dans laquelle est inséré un élément de raccordement intermédiaire (22) réalisé sous forme d'élément d'étanchéité et de connexion, qui raccorde la portion de conduite de dérivation (18) par le biais de l'ouverture (16) au corps creux (10).

2. Tuyau de drainage pour machine à laver et/ou lave-vaisselle selon la revendication 1, **caractérisé en ce que** le corps creux (10) est un tube ondulé en plastique.

3. Tuyau de drainage pour machine à laver et/ou lave-vaisselle selon l'une quelconque des revendications 1 ou 2, **caractérisé en ce que** la portion de dérivation (14) présente une région à parois lisses qui s'étend sur une partie du corps creux (10).

4. Tuyau de drainage pour machine à laver et/ou lave-vaisselle selon l'une quelconque des revendications 1 à 3, **caractérisé en ce que** la portion de dérivation comprend un plan (26).

5. Tuyau de drainage pour machine à laver et/ou lave-vaisselle selon la revendication 4, **caractérisé en ce que** le plan comprend l'ouverture (16) ou le contour de l'ouverture.

6. Tuyau de drainage pour machine à laver et/ou lave-vaisselle selon la revendication 1, **caractérisé en ce que** la portion de conduite de dérivation (18) de la portion de dérivation se raccorde de préférence radialement au corps creux.

7. Tuyau de drainage pour machine à laver et/ou lave-vaisselle selon l'une quelconque des revendications précédentes, **caractérisé en ce que** l'élément de raccordement intermédiaire est une douille enfichable en caoutchouc.

8. Tuyau de drainage pour machine à laver et/ou lave-vaisselle selon l'une quelconque des revendications précédentes, **caractérisé en ce que** la portion de conduite de dérivation présente une portion de connexion (20) qui comprend une portion fonctionnelle de connexion (24), par exemple un épaulement d'encliquetage, un filetage, ou similaire.

9. Tuyau de drainage pour machine à laver et/ou lave-vaisselle selon l'une quelconque des revendications précédentes, **caractérisé en ce que** l'élément de raccordement intermédiaire (20) comprend une région d'engagement (30) qui peut être amenée en engagement hermétique avec le bord associé de l'ouverture (16).

10. Tuyau de drainage pour machine à laver et/ou lave-vaisselle selon l'une quelconque des revendications précédentes, **caractérisé en ce que** le corps de fermeture est réalisé en forme de bille (28).

11. Tuyau de drainage pour machine à laver et/ou lave-vaisselle selon l'une quelconque des revendications précédentes, **caractérisé en ce que** le corps de fermeture (28) est reçu dans un boîtier ou un boîtier de valve (34) réalisé d'une seule pièce avec la portion de conduite de dérivation (18).

12. Tuyau de drainage pour machine à laver et/ou lave-vaisselle selon l'une quelconque des revendications précédentes, **caractérisé en ce que** le corps de fermeture (28) est associé à une surface d'étanchéité (36) qui est réalisée d'une seule pièce avec le boîtier ou le boîtier de valve, ou bien avec la portion de conduite de dérivation (18).

13. Tuyau de drainage pour machine à laver et/ou lave-vaisselle selon l'une quelconque des revendications précédentes, **caractérisé en ce que** l'on prévoit un appui (35) pour le corps de fermeture (28), sur lequel le corps de fermeture s'applique dans le cas d'une dépression, ou s'applique lorsqu'il n'y a pas d'afflux de liquide, afin de permettre une compensation de la pression par le biais d'une section transversale d'écoulement libre qui n'est pas fermée par le corps de fermeture (28).
